# EUROPÄISCHE PATENTSCHRIFT

(11) **EP 1 358 977 B1**
(45) Veröffentlichungstag und Bekanntmachung des Hinweises auf die Patenterteilung: **26.11.2003**
(21) Anmeldenummer: 02012293.3
(22) Anmeldetag: 04.06.2002
(51) Int. Cl.: B27G 1/00, B27M 3/00

(54) **Verfahren zum Herstellen von Brett- bzw. Balkenschichtholz**
Method for the manufacture of laminated wood boards or laminated wood beams
Procédé de fabrication de planches ou de poutres en bois lamellé-collé

(43) Veröffentlichungstag der Anmeldung: 05.11.2003
(73) Patentinhaber: Franz Binder Ges. mbH Holzindustrie, 6263 Fügen (AT)
(72) Erfinder: Hornung, Bernd, 6130 Schwaz (AT)
(74) Vertreter: Resch, Michael

(56) Entgegenhaltungen:
- EP-A- 0 911 128
- WO-A-91/10793
- DE-A- 4 238 072
- DE-A- 19 650 003
- US-A- 4 614 555

## Beschreibung

Die Erfindung betrifft ein Verfahren zum Herstellen von Brettschichtholz bzw. Balkenschichtholz, bei dem Bretter bzw. Balken mehrlagig zu Schichtholz verleimt werden und das verleimte Schichtholz anschließend zur Erzielung des gewünschten Maßes gehobelt und zur Erzielung der gewünschten Oberflächengüte erforderlichenfalls an Fehlstellen lokal repariert wird.

Beim üblichen Verfahren, beispielsweise nach DIN 1052 oder DE 4 238 072-A, werden die Werkstücke (Brettschichtholz oder Balkenschichtholz) in einem ersten Prozeßschritt gehobelt und anschließend werden in einem zweiten Prozeßschritt Oberflächenfehler ausgebessert. Das Ausbessern der Oberflächenfehler kann hierbei insbesondere so vonstatten gehen, daß die gehobelten Werkstücke von entsprechend geschultem Personal visuell kontrolliert werden und im Falle von Oberflächenfehlern wie insbesondere Harzgallen, Ausfalläste, Waldkante, kleine Ausrisse und eingewachsene Rinde, also im Falle von optischen Fehlern und kleinen Beschädigungen, im Bereich dieser Oberflächenfehler je nach geforderter Oberflächenqualität lokal repariert werden. Eine solche Reparatur kann beispielsweise dadurch erfolgen, daß die Fehlstellen mittels handgehaltener Werkzeuge an den Fehlstellen ausgefräst werden und entsprechende Flickstücke ( ein- oder mehrschiffige Harzgallenflicken, Flickleisten in jeweils unterschiedlichen Längen und Dimensionen, Naturersatzäste, Querplattl usw.) eingesetzt werden. Auch können geeignete Füllstoffe wie Holzkitt, Schmelzkleber, PUR-Filler usw. zum Einsatz kommen.

Nach dem Einsetzen der Flickstücke bzw. dem Aushärten der Füllstoffe ist es zum Erzielen einer gleichmäßigen Oberfläche erforderlich, die reparierten Bereiche durch Nachhobeln oder Nachschleifen nochmals nachzuarbeiten, was ebenfalls mittels handgehaltener Werkzeuge erfolgt.

Der Erfindung liegt die Aufgabe zugrunde, das gattungsgemäße Verfahren so weiterzubilden, daß eine noch höhere Oberflächenqualität des Endprodukts erzielt werden kann.

Diese Aufgabe wird erfindungsgemäß durch die Merkmale des Anspruchs 1 gelöst.

Während somit im Falle des bekannten Standes der Technik die Reparatur der Fehlstellen einschließlich der Nachbearbeitung der reparierten Bereiche nach dem Hobeln der Werkstücke erfolgt, wird beim erfindungsgemäßen Verfahren der größte Teil der Fehlstellen vor dem (letzten) Hobeln der Werkstücke repariert und die Nachbearbeitung der reparierten Fehlstellen erfolgt im anschließenden maschinellen Hobelvorgang. Das manuelle Nachbearbeiten dieser reparierten Fehlstellen, welches personalintensiv und daher kostspielig ist, entfällt daher beim erfindungsgemäßen Verfahren. Darüber hinaus kann auf diese Weise im Bereich dieser Fehlstellen eine höhere Oberflächengüte erzielt werden als im Falle des Nacharbeitens von Hand. Auch wird aufgrund des erfindungsgemäßen Verfahrens der Durchsatz erhöht, da das maschinelle Hobeln sehr viel schneller vonstatten geht als das maschinelle Nachbearbeiten. Anschließend an das Hobeln wird erfindungsgemäß die Endkontrolle durchgeführt und es werden dann nur noch die möglicherweise verbleibenden, einige wenigen Fehlstellen von Hand nachrepariert und schließlich von Hand nachgearbeitet.

Die Erfindung ermöglicht somit eine gegenüber dem Stand der Technik gesteigerte Oberflächenqualität bei gleichzeitig vermindertem Einsatz an manueller Nachbearbeitung und höherem Durchsatz.

In bevorzugter Weiterbildung der Erfindung ist vorgesehen, daß das Schichtholz zwischen dem Schritt des Verleimens und dem Schritt der ersten Kontrolle einschließlich der Vorreparierens zunächst auf ein Zwischenmaß vorgehobelt wird, welches größer ist als das Endmaß. Hierdurch wird eine saubere und gut bearbeitbare Holzoberfläche erzeugt. Insbesondere dann, wenn die Holzoberflächen, besonders die seitlichen Oberflächen der Bauteile, sehr sauber aus der der Verleimstation nachgeschalteten Presse kommen, kann auf diesen Verfahrensschritt auch verzichtet werden.

In alternativer Ausgestaltung der Erfindung kann der Schritt der ersten Kontrolle und/oder der Schritt des Vorreparierens maschinell erfolgen; hierzu können geeignete Scanner und entsprechende, über EDV gesteuerte Bearbeitungszentren eingesetzt werden.

Weitere vorteilhafte Merkmale der Erfindung ergeben sich aus den Unteransprüchen und der nachfolgenden Beschreibung, in der anhand der Zeichnung ein bevorzugtes Ausführungsbeispiel der Erfindung näher beschrieben wird. In der Zeichnung zeigt in schematischer Darstellung

Fig. 1 ein Flußdiagramm des erfindungsgemäßen Verfahrens.

Die in der Station 400 verleimten und gepreßten Werkstücke (Brettschichtholz bzw. Balkenschichtholz) werden zunächst in der Station 402 auf ein Zwischenmaß vorgehobelt, welches größer ist als das gewünschte Endmaß, so daß die Werkstücke eine saubere und gut bearbeitbare Oberfläche aufweisen.

In der Station 404 erfolgt dann eine erste visuelle Kontrolle der vorgehobelten Werkstücke durch geschultes Personal und eine Reparatur der ermittelten Fehlstellen von Hand unter Einsatz geeigneter Handwerkzeuge und Reparaturmaterialien. Das visuelle Auffinden und manuelle Reparieren erfolgt für jede Fehlstelle von ein und derselben Person. Ein manuelles Nachbearbeiten der reparierten Fehlstellen mittels Schleifen oder Hobeln ist hier nicht erforderlich.

Die auf diese Weise reparierten Werkstücke werden anschließend in der Station 406 auf das gewünschte Endmaß gehobelt.

Schließlich werden die reparierten und gehobelten Werkstücke der Station 408 zugeführt, in der dann eine visuelle Endkontrolle der Werkstücke durch geschultes Personal erfolgt und je nach gewünschter bzw. geforderter Oberflächenqualität werden etwa noch vorhandene Fehlstellen von Hand unter Einsatz geeigneter Handwerkzeuge und Reparaturmaterialien repariert. Abschließend werden die in diesem Verfahrensschritt reparierten Fehlstellen von Hand mittels geeigneter Handwerkzeuge einer Nachbearbeitung durch lokales Hobeln oder Schleifen der ausgebesserten Fehlstellen unterzogen.

## Patentansprüche

1. Verfahren zum Herstellen von Brettschichtholz bzw. Balkenschichtholz, bei dem Bretter bzw. Balken mehrlagig zu Schichtholz verleimt werden und das verleimte Schichtholz anschließend zur Erzielung des gewünschten Maßes gehobelt und zur Erzielung der gewünschten Oberflächengüte erforderlichenfalls an Fehlstellen lokal repariert wird, mit folgenden Verfahrensschritten:
- erste Kontrolle der Oberflächengüte des verleimten Schichtholzes nach dem Verleimen sowie Vorreparieren des Schichtholzes,
- Hobeln des vorreparierten Schichtholzes auf das gewünschte Endmaß,
- Endkontrolle der Oberflächengüte des vorreparierten und gehobelten Schichtholzes und erforderlichenfalls Nachreparieren ausgewählter Bereiche, und
- erforderlichenfalls Nachbearbeiten der nachreparierten Bereiche.

2. Verfahren nach Anspruch 1, bei dem das Schichtholz zwischen dem Schritt des Verleimens und dem Schritt der ersten Kontrolle einschließlich des Vorreparierens zunächst auf ein Zwischenmaß vorgehobelt wird, welches größer ist als das Endmaß.

3. Verfahren nach Anspruch 1 oder 2, wobei das Reparieren durch Ausfräsen der Fehlstellen und Einsetzen von den Ausfräsungen entsprechenden Flickstücken erfolgt.

4. Verfahren nach einem der vorhergehenden Ansprüche, wobei das Reparieren durch Ausfräsen von Fehlstellen und das Einbringen von Füllstoffen erfolgt.

5. Verfahren nach einem der vorhergehenden Ansprüche, wobei der Schritt der ersten Kontrolle visuell durchgeführt wird.

6. Verfahren nach einem der vorhergehenden Ansprüche, wobei der Schritt des Vorreparierens von Hand durchgeführt wird.

7. Verfahren nach einem der vorhergehenden Ansprüche, wobei der Schritt der Endkontrolle visuell durchgeführt wird.

8. Verfahren nach einem der vorhergehenden Ansprüche, wobei der Schritt des Nachreparierens von Hand durchgeführt wird.

9. Verfahren nach einem der vorhergehenden Ansprüche, wobei der Schritt des Nachbearbeitens ein Nachhobeln und/oder Nachschleifen umfaßt.

10. Verfahren nach einem der vorhergehenden Ansprüche, wobei der Schritt des Nachbearbeitens von Hand durchgeführt wird.

11. Verfahren nach einem der vorhergehenden Ansprüche, wobei die Schritte der ersten Kontrolle und des Vorreparierens einerseits und die Schritte der Endkontrolle, des Nachreparierens und des Nacharbeitens andererseits für jede Fehlstelle jeweils von ein und derselben Person durchgeführt werden.

12. Verfahren nach einem der Ansprüche 1 - 4 und 7 - 11, wobei der Schritt der ersten Kontrolle und/oder der Schritt des Vorreparierens maschinell durchgeführt wird.

## Claims

1. Process for the production of laminated wood boards or blocks, where the boards or blocks are glued in several layers to form laminated wood and the glued laminated wood is than planed to achieve the desired dimension, and if necessary locally repaired at fault points to achieve the desired surface quality, with the following process steps:
- first inspection of surface quality of the glued laminated wood after gluing and pre-repairing the laminated wood,
- planing the pre-repaired laminated wood to the desired end dimension,
- final inspection of the surface quality of the pre-repaired and planed laminated wood and if necessary secondary repair of selected areas, and
- if necessary reworking of the secondary-repaired areas.

2. Process according to claim 1, in which between the step of gluing and the step of first inspection including pre-repairing, the laminated wood is first planed to an intermediate dimension which is larger than the final dimension.

3. Process according to claim 1 or 2, where the repair takes place by milling out the fault points and inserting patches corresponding to the milled areas.

4. Process according to any of the previous claims, where the repair takes place by milling out fault points and inserting filler.

5. Process according to any of the previous claims, where the step of first inspection is performed visually.

6. Process according to any of the previous claims, where the step of pre-repairing is performed manually.

7. Process according to any of the previous claims, where the step of final inspection is performed visually.

8. Process according to any of the previous claims, where the step of secondary repair is performed manually.

9. Process according to any of the previous claims, where the step of reworking comprises secondary planing and/or secondary grinding.

10. Process according to any of the previous claims, where the step of reworking is performed manually.

11. Process according to any of the previous claims, where the steps of first inspection and pre-repairing on the one hand and the steps of final inspection, secondary repair and reworking on the other, are performed by one and the same person for each fault point.

12. Process according to any of claims 1 - 4 and 7 - 11, where the step of first inspection and/or the step of pre-repairing is performed manually.

## Revendications

1. Procédé de fabrication de planches ou de poutres en bois lamellé-collé, dans lequel des planches ou poutres sont collées en plusieurs couches pour former du bois lamellé-collé et le bois lamellé-collé est ensuite raboté pour obtenir la dimension souhaitée et, si nécessaire, est réparé localement aux endroits défectueux pour obtenir la qualité de surface souhaitée, comprenant les étapes suivantes :
- premier contrôle de la qualité de surface du bois lamellé-collé après le collage ainsi que pré-réparation du bois lamellé-collé,
- rabotage du bois lamellé-collé pré-réparé à la dimension finale souhaitée,
- contrôle final de la qualité de surface du bois lamellé-collé pré-réparé et raboté et, si nécessaire, post-réparation de zones sélectionnées, et
- si nécessaire, post-usinage des zones post-réparées.

2. Procédé selon la revendication 1, dans lequel le bois lamellé-collé, entre l'étape du collage et l'étape du premier contrôle y compris de la pré-réparation, est d'abord pré-raboté à une dimension intermédiaire qui est supérieure à la dimension finale.

3. Procédé selon la revendication 1 ou 2, dans lequel la réparation s'opère par fraisage des endroits défectueux et mise en place de pièces de rapiéçage correspondant aux fraisages.

4. Procédé selon l'une des revendications précédentes, dans lequel la réparation s'opère par fraisage des endroits défectueux et mise en place de matériaux de remplissage.

5. Procédé selon l'une des revendications précédentes, dans lequel l'étape du premier contrôle est réalisée visuellement.

6. Procédé selon l'une des revendications précédentes, dans lequel l'étape de la pré-réparation est réalisée manuellement.

7. Procédé selon l'une des revendications précédentes, dans lequel l'étape du contrôle final est réalisée visuellement.

8. Procédé selon l'une des revendications précédentes, dans lequel l'étape de la post-réparation est réalisée manuellement.

9. Procédé selon l'une des revendications précédentes, dans lequel l'étape du post-usinage comprend un post-rabotage et/ou un post-limage.

10. Procédé selon l'une des revendications précédentes, dans lequel l'étape du post-usinage est réalisée manuellement.

11. Procédé selon l'une des revendications précédentes, dans lequel les étapes du premier contrôle et de la pré-réparation d'une part et les étapes du contrôle final, de la post-réparation et du post-usinage d'autre part sont réalisées à chaque fois par une seule et même personne pour chaque endroit défectueux.

12. Procédé selon l'une des revendications 1 à 4 et 7 à 11, dans lequel l'étape du premier contrôle et/ou l'étape de la pré-réparation sont réalisées mécaniquement.
